# EUROPÄISCHE PATENTSCHRIFT

(11) **EP 1 299 925 B1**
(45) Veröffentlichungstag und Bekanntmachung des Hinweises auf die Patenterteilung: **29.06.2005**
(21) Anmeldenummer: 01929316.6
(22) Anmeldetag: 05.04.2001
(51) Int. Cl.: H01R 13/52

(54) **VORRICHTUNG ZUR VERHINDERUNG DES AUSWANDERNS EINER SCHWINGUNGSBELASTETEN DICHTUNG**
DEVICE FOR PREVENTING THE DRIFT OF A SEAL IN A VIBRATING ENVIRONMENT
DISPOSITIF DESTINE A EMPECHER LA DERIVE D'UN JOINT SOUMIS A DES VIBRATIONS

(30) Priorität: 13.05.2000 DE 10023587
(43) Veröffentlichungstag der Anmeldung: 09.04.2003
(73) Patentinhaber: ROBERT BOSCH GMBH, 70442 Stuttgart (DE)
(72) Erfinder: LOTT, Thomas, 77815 Buehl (DE); BECKER, Rainer, F-67930 Beinheim (FR); SPETH, Michael, 73566 Bartholomae (DE); MEYER, Christian, 76228 Karlsruhe-Wolfartsweier (DE)
(86) Internationale Anmeldenummer: PCT/DE2001/001322
(87) Internationale Veröffentlichungsnummer: WO 2001/089039

(56) Entgegenhaltungen:
- DE-A- 19 729 096
- DE-C- 3 733 156
- DE-U- 29 710 984
- US-A- 4 743 210
- US-A- 5 759 064

## Beschreibung

### Stand der Technik

Die Erfindung geht aus von einer Vorrichtung zur Verhinderung des Auswanderns einer schwingungsbelasteten Dichtung, welche zwischen zwei mit Hilfe von Spannmitteln gegeneinander verspannten Bauteilen gehalten ist. Eine derartige Vorrichtung ist aus der US-A-5 759 064 bekannt für eine Lampenfassung. Bei der dortigen Vorrichtung wird die Dichtung zwischen einer Lampenfassung und einer Gehäuse-Halbschale gehalten, Die Vorrichtung umfasst in einer Ebene im wesentlichen senkrecht zur Vorspannrichtung wirkende Anschlagflächen für die Dichtung, welche zumindest teilweise an den Spannmitteln ausgebildet sind. Die Lampenfassung ist parallel zu einer Kante der Gehäuse-Halbschale gehalten, an welcher eine mit einer Öffnung für einen Lampenfassungskopf versehene Dachwand an eine senkrecht zu dieser verlaufende Seitenwand stößt. Die Dichtung umfasst eine den Lampenfassungskopf umschließende Ringdichtung, welche zwischen einem Absatz der Lampenfassung und einem inneren Umfangsrand der Öffnung der Dachwand der Gehäuse-Halbschale eingespannt ist.

Femer ist ein weiterhin bekannter Kupplungssteller zum Ein- und Ausrücken einer Fahrzeugkupplung gemäß der DE 197 01 739 Al in einem zweischaligen Gehäuse integriert, das aus zwei Gehäuse-Halbschalen besteht, welche um eine Schwenkachse gegeneinander schwenkbar sind, so daß zwei an jeder Gehäuse-Halbschale angeformte Flansche unter Zwischenlage einer Dichtung aufeinanderliegen. In einer der Gehäuse-Halbschalen ist ein Elektromotor zum Antrieb eines Stößels aufgenommen, der mit einem Kolben eines hydraulischen Geberzylinders verbunden ist. Zur externen Stromversorgung des Elektromotors sind elektrische Steckverbindungen notwendig, welche beispielsweise durch eine Steckerleiste realisiert sind, deren Kopf aus einer Öffnung in einer Wandung einer Gehäuse-Halbschale ragt. Dann muß zur staub- und feuchtigkeitsdichten Abschirmung des Innenraums des Gehäuses gegenüber der Umgebung zwischen dem Steckerleistenkopf und der Gehäusewandung eine unter Vorspannung stehende Dichtung vorgesehen werden.

Solche Kupplungssteller sind zum Teil erheblichen Fahrzeugschwingungen ausgesetzt, weswegen trotz der Vorspannung die Gefahr besteht, daß die Dichtung aufgrund der Schwingbelastung mit der Zeit in einer Ebene senkrecht zur Vorspannrichtung auswandert. Weil dann nicht mehr gewährleistet werden kann, daß die Dichtung an den ihr zugeordneten Dichtflächen der angrenzenden Bauteile anliegt, kann es in einem solchen Fall zu Beeinträchtigungen der Dichtwirkung kommen.

### Vorteile der Erfindung

Die Anschlagflächen bilden eine Barriere, die ein Auswandern der Dichtung zuverlässig verhindert. Weil sie teilweise an den ohnehin vorhandenen Spannmitteln ausgebildet sind, sind keine zusätzlichen Teile notwendig, so daß die Fertigungskosten entsprechend niedrig sind.

Es handelt sich bei dem einen Bauteil um eine Steckerleiste und bei dem anderen Bauteil um eine Gehäuse-Halbschale eines Kraftfahrzeug-Kupplungsstellers, wobei die Steckerleiste parallel zu einer Kante der Gehäuse-Halbschale gehalten ist, an welcher eine mit einer Öffnung für den Steckerleistenkopf versehene Dachwand an eine senkrecht zu dieser verlaufende Seitenwand stößt. Bei der Dichtung handelt es sich um eine den Steckerleistenkopf umschließende Ringdichtung, welche zwischen einem Absatz der Steckerleiste und einem inneren Umfangsrand der Öffnung der Dachwand der Gehäuse-Halbschale eingespannt ist. Die Spannmittel umfassen wenigstens einen sich an der Gehäuse-Halbschale abstützenden Steckkeil, welcher sich zu seinem freien Ende hin keilförmig verjüngt und in eine sich quer zur Vorspannrichtung erstreckende Öffnung der Steckerleiste derart einsteckbar ist, daß eine umso größere Vorspannkraft auf die Steckerleiste und die Ringdichtung ausübbar ist, desto größer die Einstecktiefe ist.

Vorzugsweise ragt der Steckkeil von einer zur Steckerleiste weisenden Seitenfläche eines Klemmbügels weg, der sich gegen die Wirkung der Vorspannkraft am Gehäuse dadurch abstützt, daß an seinen beiden Enden je ein Haltezapfen vorgesehen ist, der einerseits in einer in der Stekkerleiste ausgebildeten Nut geführt und andererseits durch je einen von der Dachwand der Gehäuse-Halbschale nach unten ragenden Haken gekontert ist.

In bevorzugter Ausführungsform beinhalten dann die Anschlagflächen einerseits am Klemmbügel angeformte Anschlagleisten, welche entlang seiner Längserstreckung mit Abstand hintereinander angeordnet sind und eine äußere Umfangsfläche der Ringdichtung kontaktieren oder dieser mit geringem Abstand gegenüberliegen. Andererseits sind an der Seitenwand der Gehäuse-Halbschale ausgebildete Stützrippen vorgesehen, die parallel zur Steckerleiste mit Abstand und in Flucht hintereinander angeordnet sind.

Durch die weiteren in den Unteransprüchen aufgeführten Maßnahmen sind vorteilhafte Weiterbildungen und Verbesserungen der im Patentanspruch 1 angegebenen Erfindung möglich.

### Zeichnungen

Ein Ausführungsbeispiel der Erfindung ist in den Zeichnungen dargestellt und in der nachfolgenden Beschreibung näher erläutert. Es zeigen :
- Fig. 1: eine abgebrochene Seitenansicht einer Gehäuse-Halbschale eines Kupplungsstellers mit einer Steckerleiste;
- Fig.2: eine vergrößerte Ansicht der Einzelheit X von Fig.1;
- Fig.3: eine Querschnittsdarstellung entlang der Linie III - III von Fig.1 während der Montage der Steckerleiste;
- Fig.4: eine Querschnittsdarstellung der Steckerleiste nach erfolgter Montage;
- Fig.5: die Gehäuse-Halbschale von Fig.1 ohne Steckerleiste.

### Beschreibung des Ausführungsbeispiels

Von einem Kupplungssteller zum Ein- und Ausrücken einer Fahrzeugkupplung sind in Fig.1 aus Maßstabsgründen nur eine Halbschale 1 eines aus zwei Gehäuse-Halbschalen bestehenden Gehäuses gezeigt, in welcher ein Ausführungsbeispiel einer Vorrichtung 2 zur Verhinderung des Auswanderns einer schwingungsbelasteten Dichtung integriert ist. Die Funktion eines solchen Kupplungsstellers ist z.B. aus der DE 197 01 739 A1 hinlänglich bekannt, deshalb sollen hierzu keine weiteren Erläuterungen erfolgen.

Wie am besten anhand von Fig.3 zu sehen ist, handelt es sich bei der Dichtung um eine Ringdichtung 4, die einen aus einer Öffnung 6 in einer Dachwand 8 der Gehäuse-Halbschale 1 ragenden, sich zur Öffnung 6 hin durch einen Absatz 10 verjüngenden Steckerleistenkopf 12 einer Steckerleiste 14 umschließt. Die Ringdichtung 4 ist zwischen dem Absatz 10 der Steckerleiste 14 und einem inneren Umfangsrand der Öffnung 6 der Gehäuse-Halbschale 1 eingespannt und sorgt somit für eine Abdichtung eines Innenraums des Gehäuses gegenüber der Umgebung. Die Steckerleiste 14 ist vorzugsweise an einer Kante der Gehäuse-Halbschale 1 gehalten, an welcher die mit der Öffnung 6 für den Steckerleistenkopf 12 versehene Dachwand 8 an eine senkrecht zu dieser verlaufende Seitenwand 16 stößt.

Die Halte- bzw. Vorspannkraft, die die Steckerleiste 14 von innen am inneren Umfangrand der Öffnung 6 der Gehäuse-Halbschale 1 hält und dadurch auch die Ringdichtung 4 vorspannt, wird durch Spannmittel erzeugt, weiche gemäß der bevorzugten Ausführungsform einen sich parallel zur Längsrichtung der Steckerleiste 14 erstreckenden Klemmbügel 18 beinhalten, dessen als rechtwinklig gebogene Haltezapfen 20 ausgebildete Enden die beiden Stirnflächen der Steckerleiste 14 teilweise umgreifen (Fig.1).

Wie die Querschnittsdarstellung gemäß der vergrößerten Einzelheit X von Fig.2 zeigt, stützen sich die Haltezapfen 20 des Klemmbügels 18 mit einem Teil ihrer Bodenfläche an zwei von der Dachwand 8 der Gehäuse-Halbschale 1 parallel nach unten ragenden Haken 22 ab, welche symmetrisch zueinander angeordnet sind. Andererseits sind die Haltezapfen 20 auch in zu den Haken 22 hin offenen, an den Stirnflächen der Steckerleiste 14 angeordneten Nuten 24 bündig geführt, so daß senkrecht zur Längserstreckung der Nuten 24 und entgegen der in Fig.3 durch einen gestrichelt gezeichneten Pfeil angedeutete Vorspannrichtung der Ringdichtung 4 wirkende Kräfte von den Haken 22 der Gehäuse-Halbschale 1 aufgenommen werden können.

Wie in Fig.3 gezeigt ist, weist der Klemmbügel 18 einen von seiner zur Steckerleiste 14 weisenden Seitenfläche wegragenden, vorzugsweise koplanar zu seiner Mittelebene verlaufenden Steckkeil 26 auf, welcher sich zu seinem Ende hin keilförmig verjüngt. Der Steckkeil 26 ist in eine sich vorzugsweise quer zur Vorspannrichtung der Ringdichtung 4 erstreckende Queröffnung 28 der Steckerleiste 14 einsteckbar, wobei die Einsteckrichtung in Fig.3 durch einen horizontalen Pfeil verdeutlicht ist. Die Queröffnung 28 der Steckerleiste 14 ist beispielsweise durchgehend ausgebildet.

Da sich der Klemmbügel 18 über seine beiden endseitigen Haltezapfen 20 an den Haken 22 der Gehäuse-Halbschale 1 abstützen kann, wird auf die Steckerleiste 14 und damit auch auf die an ihr anliegenden Ringdichtung 4 eine senkrecht zur Einschubrichtung des Steckkeils 26 wirkende Vorspannkraft ausgeübt, wenn der Steckkeil 26 in die Queröffnung 28 der Steckerleiste 14 eingeschoben wird. Wegen dessen keilförmiger Ausbildung nimmt die Vorspannkraft mit größerer Einschubtiefe zu. Eine Soll-Vorspannkraft ist beispielsweise dann erreicht, wenn sich der Steckkeil 26 in seiner in Fig.4 gezeigten vollständig eingesteckten Endposition befindet, in welcher ein Anschlagkragen 30 des Steckkeils 26 am Rand der Queröffnung 28 der Steckerleiste 14 anschlägt.

Aufgrund der durch den Steckkeil 26 erzeugten Vorspannkraft wirkt auf die Haltezapfen 20 des Klemmbügels 18 eine Reaktionskraft, die diese gegen die Haken 22 der Gehäuse-Halbschale drängt. Das Herauswandern des Klemmbügels 18 wird durch die Vorspannkraft und die Wegbegrenzung der 2. Gehäuseschale verhindert.

Da die Vorspannkraft auch auf die dem Absatz 10 der Steckerleiste 14 und dem Umfangsrand der Öffnung 6 der Gehäuse-Halbschale 1 zwischengeordneten Ringdichtung 4 wirkt und die Ringdichtung 4 beispielsweise aus einem Material besteht, welches sich aufgrund der Soll-Vorspannkraft elastisch und/oder plastisch verformt, ist der durch die beiden Gehäuse-Halbschalen umschlossene Innenraum des Kupplungsstellers gegenüber der Umgebung zuverlässig abgedichtet.

Wie Fig.4 zeigt, ist die vom Klemmbügel 18 weg weisende Seitenfläche der Steckerleiste 14 an einer Platine 32 befestigt, welche sich an der Seitenwand 16 der Gehäuse-Halbschale 1 abstützen kann. Somit ist die Steckerleiste 14 quer zur Vorspannrichtung der Ringdichtung 4 durch den gegen den Haken 22 geklemmten Klemmbügel 18 gegen die Seitenwand 16 der Gehäuse-Halbschale 1 gedrückt.

Um zu verhindern, daß die Ringdichtung 4 unter Schwingbelastung seitlich auswandert, sind für sie im wesentlichen senkrecht zur Vorspannrichtung wirkende Anschlagflächen vorgesehen. Gemäß der bevorzugten Ausführungsform beinhalten die Anschlagflächen zum einen am Klemmbügel 18 angeformte Anschlagleisten 34, welche entlang seiner Längserstreckung mit Abstand hintereinander angeordnet sind und eine äußere Umfangsfläche der Ringdichtung 4 kontaktieren oder dieser mit geringem Abstand gegenüberliegen. Zum ändern sind an der Seitenwand 16 der Gehäuse-Halbschale 1 ausgebildete Stützrippen 36 vorgesehen, welche parallel zur Steckerleiste 14 mit Abstand und in Flucht hintereinander angeordnet sind, wie am besten anhand von Fig.5 zu sehen ist, in welcher die Gehäuse-Halbschale 1 ohne Steckerleiste 14 dargestellt ist. Falls nun die Ringdichtung 4 trotz der auf sie wirkenden Vorspannkraft aufgrund von Schwingungen dazu tendieren sollte, in einer Ebene senkrecht zur Vorspannrichtung auszuwandern, so wird sie durch die Anschlagflächen 34, 36 in ihrer Position gehalten.

Anstatt durch nur abschnittsweise entlang des Umfangs der Ringdichtung angeordnete Anschlagflächen 34, 36 könnten diese gemäß einer weiteren Ausführungsform der Erfindung beispielsweise auch als geschlossene Flächen ausgeführt sein.

## Patentansprüche

1. Vorrichtung zur Verhinderung des Auswanderns einer schwingungsbelasteten Dichtung (4), welche zwischen zwei mit Hilfe von Spannmitteln (18,26) gegeneinander verspannten Bauteilen (14,1) gehalten ist, wobei die Vorrichtung zwei Bauteile (1,14), Spannmittel (18,26) und eine Dichtung enthält, und wobei die zwei Bauteile eine Steckerleiste (14) und eine Gehäuse-Halbschale (1) für eine Kraftfahrzeug-Kupplungssteller sind, wobei die Vorrichtung in einer Ebene im wesentlichen senkrecht zur Vorspannrichtung wirkende Anschlagflächen (34,36) für die Dichtung (4) umfasst, welche zumindest teilweise an den Spannmitteln (18,26) ausgebildet sind, wobei die Steckerleiste (14) parallel zu einer Kante der Gehäuse-Halbschale (1) gehalten ist, an welcher eine mit einer Öffnung (6) für einen Steckerleistenkopf (12) versehene Dachwand (8) an eine senkrecht zu dieser verlaufende Seitenwand (16) stößt, wobei die Dichtung eine den Steckerleistenkopf (12) umschließende Ringdichtung (4) umfasst, welche zwischen einem Absatz (10) der Steckerleiste (14) und einem inneren Umfangsrand der Öffnung (6) der Dachwand (8) der Gehäuse-Halbschale (1) eingespannt ist, **dadurch gekennzeichnet, daß** die Spannmittel wenigstens einen sich an der Gehäuse-Halbschale (1) abstützenden Steckkeil (26) umfassen, welcher sich zu seinem freien Ende hin keilförmig verjüngt und in eine sich quer zur Vorspannrichtung erstreckende Öffnung (28) der Steckerleiste (14) derart einsteckbar ist, daß eine umso größere Vorspannkraft auf die Steckerleiste (14) und die Ringdichtung (4) ausübbar ist, desto größer die Einstecktiefe ist.

2. Vorrichtung nach Anspruch 1, **dadurch gekennzeichnet, daß** eine Soll-Vorspannkraft erreicht ist, wenn sich der Steckkeil (26) in einer Endposition befindet, in welcher einen Anschlagkragen (30) des Steckkeils (26) an einem Rand der Öffnung (28) der Steckerleiste (14) anschlägt.

3. Vorrichtung nach Anspruch 2, **dadurch gekennzeichnet, daß** der Steckkeil (36) von einer zur Steckerleiste (14) weisenden Seitenflächen eines Klemmbügels (18) wegragt, der sich gegen die Wirkung der Vorspannkraft an der Gehäuse-Halbschale (1) **dadurch** abstützt, daß an seinen beiden Enden je ein Haltezapfen (20) vorgesehen ist, der einerseits in einer in der Steckerleiste (14) ausgebildeten Nut (24) geführt und andererseits durch je einen von der Dachwand (8) der Gehäuse-Halbschale (1) nach unten ragenden Haken (22) gekontert ist.

4. Vorrichtung nach Anspruch 3, **dadurch gekennzeichnet, daß** die Steckerleiste (14) in einer Richtung quer zur Vorspannrichtung durch den aufgesteckten Klemmbügel (18) an der Seitenwand (16) der Gehäuse-Halbschale (1) gehalten ist.

5. Vorrichtung nach Anspruch 4, **dadurch gekennzeichnet, daß** die Anschlagflächen einerseits am Klemmbügel (18) angeformte Anschlagleisten (34) beinhalten, welche entlang seiner Längserstreckung mit Abstand hintereinander angeordnet sind und eine äußere Umfangsfläche der Ringdichtung (4) kontaktieren oder dieser mit geringem Abstand gegenüberliegen.

6. Vorrichtung nach Anspruch 5, **dadurch gekennzeichnet, daß** die Anschlagflächen andererseits an der Seitenwand (16) der Gehäuse-Halbschale (1) ausgebildete Stützrippen (36) umfassen, die parallel zur Steckerleiste (14) mit Abstand und in Flucht hintereinander angeordnet sind.

## Claims

1. Device for preventing the drift of a seal (4) in a vibrating environment, which seal is held between two components (14, 1) fixed in relation to each other with the aid of clamping means (18, 26), the device containing two components (1, 14), the clamping means (18, 26) and a seal, and the two components comprising an edge connector (14) and a housing half-shell (1) for a motor-vehicle clutch adjuster, the device comprising stop surfaces (34, 36) for the seal (4), which stop surfaces act in a plane essentially perpendicularly to the prestressing direction and are at least partially formed on the clamping means (18, 26), the edge connector (14) being held parallel to an edge of the housing half-shell (1) at which a roof wall (8), which is provided with an opening (6) for an edge-connector head (12), butts against a side wall (16) running perpendicularly to the said opening, the seal comprising an annular seal (4) which encloses the edge-connector head (12) and is clamped between an offset (10) of the edge connector (14) and an inner circumferential edge of the opening (6) of the roof wall (8) of the housing half-shell (1), **characterized in that** the clamping means comprise at least one plug-in wedge (26) which is supported on the housing half-shell (1), tapers in a wedge-shaped manner towards its free end and can be inserted in such a manner into an opening (28) of the edge connector (14), which opening extends transversely with respect to the prestressing direction, that the larger the plug-in depth is, the greater is the prestressing force which can be exerted on the edge connector (14) and the annular seal (4).

2. Device according to Claim 1, **characterized in that** a desired prestressing force is achieved if the plug-in wedge (26) is situated in an end position in which a stop collar (30) of the plug-in wedge (26) strikes against an edge of the opening (28) of the edge connector (14).

3. Device according to Claim 2, **characterized in that** the plug-in wedge (36) projects away from one of the side surfaces, facing the edge connector (14), of a clamping clip (18) which is supported on the housing half-shell (1) counter to the action of the prestressing force by the fact that a respective retaining pin (20) is provided at both of its ends, the said retaining pin, on the one hand, being guided in a groove (24) formed in the edge connector (14) and, on the other hand, being fixed by a respective hook (22) protruding downwards from the roof wall (8) of the housing half-shell (1).

4. Device according to Claim 3, **characterized in that** the edge connector (14) is held on the side wall (16) of the housing half-shell (1) in a direction transversely with respect to the prestressing direction by means of the clamping clip (18) placed onto it.

5. Device according to Claim 4, **characterized in that** the stop surfaces, on the one hand, include stop strips (34) which are integrally formed on the clamping clip (18), are arranged at a distance one behind another along its longitudinal extent and make contact with an outer circumferential surface of the annular seal (4) or lie opposite the latter at a small distance.

6. Device according to Claim 5, **characterized in that** the stop surfaces, on the other hand, comprise supporting ribs (36) which are formed on the side wall (16) of the housing half-shell (1) and are arranged at a distance and in alignment one behind another parallel to the edge connector (14).

## Revendications

1. Dispositif destiné à empêcher la dérive d'un joint soumis à des vibrations (4) qui est maintenu entre deux composants (14, 1) tendus l'un contre l'autre à l'aide de moyens de serrage (18, 26), le dispositif comprenant deux composants (1, 14), des moyens de serrage (18, 26) et un joint, et les deux composants étant une barrette de connecteur (14) et une semi-monocoque de boîtier (1) pour un organe de couplage de véhicule, le dispositif comprenant dans un plan des surfaces d'arrêt (34, 36) agissant essentiellement à la verticale du dispositif de précontrainte pour le joint (4) et se trouvant au moins partiellement sur les moyens de serrage (18, 26), la barrette de connecteur (14) étant maintenue parallèlement à une arête de la semi-monocoque de boîtier (1) sur laquelle une paroi de toit (8) pourvue d'une ouverture (6) pour une tête de connecteur plat (12) vient buter contre une paroi latérale (16) à la verticale de celle-ci, le joint comprenant un des joints annulaires (4) entourant la tête de connecteur plat (12) et étant tendu entre un épaulement (10) de la barrette de connecteur (14) et un bord périphérique intérieur de l'ouverture (6) de la paroi de toit (8) de la semi-monocoque du boîtier (1),
**caractérisé en ce que**
les moyens de serrage comprennent au moins une clavette d'enfichage (26) s'appuyant sur la semi-monocoque du boîtier (1) qui se rétrécit en forme de clavette en direction de son extrémité libre et qui peut être enfichée dans une ouverture (28) de la barrette de connecteur (14) s'étendant en biais par rapport à la direction de précontrainte de telle sorte que la profondeur d'enfichage est d'autant plus importante qu'une précontrainte exercée sur la barrette de connecteur (14) et sur le joint annulaire (4) est forte.

2. Dispositif selon la revendication 1,
**caractérisé en ce qu'**
une force de précontrainte théorique est atteinte lorsque la clavette d'enfichage (26) se trouve dans une position de fin de course dans laquelle une collerette d'arrêt (30) de la clavette d'enfichage (26) vient buter contre un bord de l'ouverture (28) de la barrette de connecteur (14).

3. Dispositif selon la revendication 2,
**caractérisé en ce que**
la clavette d'enfichage (36) sort d'une des surfaces latérales d'un étrier de serrage (18) tournées vers la barrette de connecteur (14), l'étrier de serrage s'appuyant contre l'effet de la force de précontrainte sur la semi-monocoque de boîtier (1) par le fait qu'un pivot (20) guidé d'une part dans une rainure (24) formée dans la barrette de connecteur (14) et bloqué d'autre part par contre-écrou, par respectivement un crochet (22) accroché vers le bas depuis la paroi de toit (8) de la semi-monocoque de boîtier (1) est prévu respectivement sur ses deux extrémités.

4. Dispositif selon la revendication 3,
**caractérisé en ce que**
la barrette de connecteur (14) est maintenu dans une direction en biais par rapport à la direction de précontrainte par l'étrier de serrage (18) enfoncé sur la paroi latérale (16) de la semi-monocoque de boîtier (1).

5. Dispositif selon la revendication 4,
**caractérisé en ce que**
les surfaces d'arrêt comprennent d'une part des battements (34) formés sur l'étrier de serrage (18), qui sont disposés de manière espacée les uns derrière les autres le long de son extension longitudinale et touchent une surface périphérique extérieure du joint annulaire (4) ou se trouvent face à elle à une faible distance.

6. Dispositif selon la revendication 5,
**caractérisé en ce que**
les surfaces d'arrêt comprennent d'autre part des nervures-supports (36) formées sur la paroi latérale (16) de la semi-monocoque de boîtier (1) et disposées parallèlement à la barrette de connecteur (14) en enfilade et à une certaine distance les unes des autres.
